# FASCICULE DE BREVET EUROPEEN

(11) **EP 0 394 153 B1**
(45) Date de publication et mention de la délivrance du brevet: **26.01.1994**
(21) Numéro de dépôt: 90420195.1
(22) Date de dépôt: 18.04.1990
(51) Int. Cl.: A44B 9/14

(54) **Epingle, barrette reutilisable ou inviolable**
Wiederverwendbare oder unzerstörbare Sicherheitsnadel
Reusable or inviolable safety-pin

(30) Priorité: 18.04.1989 FR 8905380
(43) Date de publication de la demande: 24.10.1990
(73) Titulaire: Grivon, Josette, F-74300 Cluses (FR)
(72) Inventeur: Grivon, Josette, F-74300 Cluses (FR)

(56) Documents cités:
- DE-B- 1 242 028
- FR-A- 1 274 534
- US-A- 1 497 722
- US-A- 3 851 359
- US-A- 4 030 166

## Description

La présente invention concerne une épingle - barrette reutilisable ou inviolable selon une variante,obtenue par moulage,dans un moule simple,en deux parties,sans noyau,ni tiroir,d'une résine synthétique,de matière plastique,ou de tous autres dérivés ou dénomination tel que "Nylon".

L'épingle selon l'invention est une pièce monobloc comportant une embase plate,une tige rigide et une tige mâle tous situés dans un plan moyen appelé plan de l'épingle. La première extrémité de la tige rigide est reliée à l'embase,la seconde extrémité et,une extrémité de la tige mâle forment les deux branches d'un U majuscule.

L'embase comporte un logement,d'axe longitudinal parallèle à l'axe longitudinal de l'épingle,et, débouchant par un passage d'entrée en forme de canal sur la face supérieure de l'embase. Au moins une lèvre et le bord opposé du logement,de préférence deux lèvres symétriques,en regard l'une de l'autre,situées dans la prolongement du passage d'entrée, définissent un passage étroit,ou réduit,de largeur inférieure au diamètre de la tige mâle,dans le prolongement du passage d'entrée.

L'embout libre de la tige mâle,par une pression sur la dite tige,dans une direction parallèle au plan de l'épingle appuie sur le passage étroit contre la ou les lèvres; l'élasticité de la ou des lèvres leur permet de s'écarter,ce qui élargit le passage réduit à la largeur de l'embout mâle qui pénètre dans le logement; il suffit d'une simple traction en sens opposé pour reélargir le passage réduit et retirer l'embout de la tige mâle du logement; l'épingle se trouve désormais réutilisable.

La tige rigide est suffisament large selon le plan de l'épingle pour offrir une rigidité empéchant toute variation de la position du raidisseur par rapport à l'embase,de sorte que le dit embout ne peut être retiré du logement par une déformation élastique de l'épingle provoquant un mouvement de la tige mâle parallèle à l'axe du logement.

Selon la variante inviolable,l'embout comporte des moyens de maintien inviolable coopérant avec le profil intérieur de la lèvre empéchant l'embout de resortir du logement par une traction exrcée sur l'embout dans un plan perpendiculaire à son axe et dans un plan perpendiculaire au plan de l'épingle; ce moyen peut être constitué d'au moins un méplat; il suffit d'une pression perpendiculaire au plan de l'épingle pour écarter les lèvres du logement et élargir le passage réduit,puisque la bordure supérieure des lèvres est légèrement arrondie vers le centre axial du logement. Une fois l'embout à l'intérieur du logement,les lèvres se referment sur les moyens de maintien constitués du meplat; le meplat et le plafond intérieur plat des lèvres ne permettent pas,en cas de traction de l'embout hors du logement selon une direction perpendiculaire au plan de l'épingle,d'écarter de nouveau les lèvres pour libérer l'embout du logement: la tige mâle et le logement sont fixés à demeure. Il est impossible de les dissocier,même en essayant d'écarter les lèvres avec une pointe,aiguille,ou stylo. De plus l'élasticité de la tiage mâle est insuffisante pour permettre de retirer l'embout du logement par une traction parallèle à l'axe de la tige mâle.

Selon une variante,pour réduire le déplacement axial de l'embout dans le logement,le dit embout possède des moyens de retenue évitant sa sortie du logement. Ces moyens sont constitués d'un épaulement circulaire autour de l'embout et/ou un cran transversal en creux prévu dans la partie inférieure de l'embout évitant un déplacement parallèle à son axe obturant partiellement la partie inférieure du logement. La seule ouverture possible résulte de la rupture de la tige mâle,ce qui permet de constater l'ouverture de l'épingle.

L'épingle ne possède pas de double épaisseur en regard l'une de l'autre et se recouvrant l'une l'autre selon une direction perpendiculaire au plan de l'épingle; le logement possède des parois latérales planes perpendiculaires au plan de l'épingle; le logement n'existe plus en dessous des lèvres. L'épingle peut donc être injectée dans un simple moule en deux parties .

Les épingles connues dans l'art antérieur,telles que celles décrites dans les Brevets US-A-4030166, US-A-3851350, FR-A-1274534 sont obtenues par injection de matière plastique,celle décrite dans le Brevet US-A-1497722 est métallique Elles possèdent sur une embase,un logement pour la partie mâle. L'entrée dans ce logement est située entre le fond du logement et l'axe de la partie rigide reliant l'embase au coude raidisseur. Cette entrée se présente sous la forme d'une fente dont le plan est parallèle au plan de l'épingle. Par un mouvement de rapprochement de la tige mâle et de la tige rigide selon une direction parallèle au plan de l'épingle la tige mâle vient en face de l'entrée dans la fente conduisant au logement. Ensuite la tige mâle rejoint le fond du logement par un mouvement de la tige mâle de direction parallèle au plan de l'épingle par élasticité.

Toutes ces épingles de l'art antérieur présentent l'inconvénient que l'entrée du logement de la partie mâle est très proche de l'axe de la partie rigide reliant l'embase au coude. Lors de la fermeture de l'épingle,la tige mâle se déplace dans un plan parallèle au plan de l'épingle et se rapproche très près de la tige rigide. Ce mouvement de rapprochement est géné par les matériaux traversés par la tige mâle qui font épaisseur entre cette derniere et la tige rigide. Une forte pression entre les deux tiges doit être exercée pour comprimer ces matériaux et réduire cette épaisseur. Il peut s'ensuivre une difficulté de fermeture de l'épingle accompagnée d'une détérioration des dits matériaux et/ou une déformation dommageable de l'épingle qui peut être brisée.Si les matériaux sont rigides la compression est impossible et l'épingle ne peut être fermée.

L'épingle selon l'invention évite ces inconvénients, en permettant d'accrocher sur la tige mâle une épaisseur accrue de matériaux sur toute la longueur utile de la tige mâle. En effet l'introduction de la tige mâle dans son logement s'effectue grâce à un mouvement de la tige mâle dans un plan perpendiculaire au plan de l'épingle et parallèle à l'axe longitudinal de l'épingle, selon une direction perpendiculaire à cet axe. Au cours de la fermeture de l'épingle et de l'introduction de l'embout dans son logement, la distance entre la tige mâle et la tige rigide reste égale à celle entre ces tiges lorsque l'embout est dans son logement. Ce mode de fermeture ne nécessite donc pas la compression des matériaux épinglés. L'embout de la tige mâle est maintenu dans le logement par des moyens de maintien définissant un passage réduit inférieur au diamètre de l'embout par écartement élastique des moyens de maintien.
Dans l'épingle décrite dans le document DE-B-1 242 028, présentant une épingle selon le préambule de la revendication 1, le logement rigide comporte une ouverture rigide ; l'extrémité pointue de l'épingle comporte une surépaisseur de forme conique pouvant se comprimer pour rentrer dans l'ouverture du logement puis se détendre à l'intérieur du logement. L'extrémité de l'aiguille est élastique et non pas l'ouverture du logement. Cette surépaisseur gène l'introduction de l'extrémité pointue dans les matériaux a épinglés.

L'épingle métallique décrite dans le Brevet US-A-1497722 sert à fixer un disque à l'une des extrémités d'un drain chirurgical pour éviter que le drain ne pénètre profondément dans la plaie.

La présence des lèvres difinissant un passage réduit permet une fermeture et réouverture aisée de l'épingle offrant toute sécurité contre une ouverture indésirée. L'épingle est fabriquée en un matériau plastique flexible et résistant à de nombreux cycles de manipulation.

Selon la variante inviolable, le blocage des moyens de maintien empêche toute réouverture de l'épingle. La libération de la partie mâle s'obtient en rapprochant fortement les deux tiges mâle et rigide jusqu'à provoquer la cassure de la tige mâle au niveau d'un point faible situé sur la tige mâle. Dans cette variante, la matière injectée peut comporter une charge la rendant plus cassante, par exemple une charge de fibre de verre ; ceci permet à l'épingle d'être utilisée dans les domaines les plus divers tels que paramédical, domestique, industriel.

La présente invention est avantageusement utilisée dans les milieux hospitaliers, pour maintenir un drain nommé lame de DELBET, cette lame a l'aspect d'une tôle ondulée en matière caoutchoutée; cette lame se place dans l'ouverture d'une plaie et permet l'évacuation de sang ou de pus se formant après toutes interventions chirurgicales; au cours de la cicatrisation de la plaie la lame est extirpée par petits morceaux, pour éviter que les morceaux de la lame ne repénètrent à l'intérieur de la plaie on fait un barrage; actuellement à l'aide d'une pièce metallique, mais la présence de métal pose des problèmes d'oxydation ou résidus de corrosions.

La présente invention a pour but d'éliminer tous ces inconvénients, de par sa composition, elle apporte une sécurité d' hygiène; de plus par son inviolabilité elle apporte la certiude que l'épingle ne sera pas réutilisée donc une garantie d' hygiène supplémentaire.

L'épingle selon l'invention est stérilisable sans problème car les matériaux utilisés pour la fabrication permettent la stérilisation courante (uxyde d'éthylène ou formol) et avec certains matériaux utilisés pour sa fabrication à une température d'environ 180 degrés, ce qui permettra la stérilisation en autoclave.

La présente invention de par sa conception est de fabrication aisée ce qui entraine un avantage certain sur le prix. Elle peut être fabriquée de façon simple par des procédés classiques de moulage par injection ce qui permet d'avoir l'épingle prête à fonctionner sahs aucun apport ni traitement de surface après sa fabrication.

La présente invention,grâce à son embout affûté à environ 30 degrés en matière rigide et renforcée permet une pénétration des matériaux tel que tissu, caoutchouc, film plastique, papier ou toute autre matière facilement tranperçable sans altérer l'aspect.

L'objet de l'invention concerne une épingle comportant une embase, une tige rigide, une tige mâle, un logement d'axe parallèle à la longueur de l'épingle pour l'embout de la tige mâle,l'embase supportant le dit logement et étant réliée à l'une des extrémités de la tige rigide, l'autre extrémité de la tige rigide et une extrémité de la tige mâle formant un U majuscule dont les branches sont constituées par les dites tiges, ce logement comportant deux parois débouchant directement sur la face supérieure de l'embase par le passage d'entrée,de sorte que l'embout de la tige mâle est introduit au fond du logement par un mouvement unique de déplacement de la tige mâle perpendiculaire à l'axe du logement dans un plan perpendiculaire au plan de l'épingle, caractérisée en ce que l'embout est maintenu latéralement dans le logement par des moyens de maintien qui définissent un passage réduit prolongeant axialement le passage d'entrée, le dit passage réduit étant inférieur au diamètre de l'embout et pouvant s'élargir au diamètre de l'embout par écartement élastique des dits moyens dans un plan parallèle au plan de l'épingle sous la pression de l'embout contre les dits moyens, pression s'exerçant dans un plan perpendiculaire au plan de l'épingle et à l'axe du logement.

Les dessins annexés illustrent l'invention, les figures 1 à 10 montrent les différentes vues de la réalisation de l'invention.

Les figures 1 a et 1 b représentent l'épingle en position fermée et ouverte.

Les figures 2 a et 2 b représentent deux modèles de l'embout de la tige mâle selon la version réutilisable.

Les figures 2 c et 2 d représentent deux modèles de l'embout en version inviolable.

La figure 3 représente l'embase avec l'ensemble femelle.

La figure 4 représente une coupe de l'ensemble femelle selon la direction AA de la figure 3 avec les lèvres.

Les figures 5 a et 5 b représentent une coupe de l'embout selon la direction BB des figures 2 a et 2 b en version réutilisable.

Les figures 6 a, 6 b, 6 c et 6 d représentent une coupe de l'embout selon la direction CC des figures 2 c et 2 d en version inviolable.

La figure 7 représente l'épingle, l'embase, la tige rigide, le raidisseur et la tige mâle.

Les figures 8 a, 8 b et 8c représentent une coupe des lèvres selon la direction CC des figures 3 ou 7 avec l'embout dans le logement.

La figure 9 représente une coupe transversale du logement selon la direction AA des figures 3 ou 7.

La figure 10 schématise l'épingle montée sur un drain plongée dans une plaie.

L'épingle (FIGURES 1,2 et 7) est une pièce monobloc en matière plastique moulée qui comporte une embase plate (10),une tige rigide(5),un raidisseur (6) et une tige mâle (1). L'embase (10) est réunie sur un premier côté (11) à l'une des extrémités de la tige rigide (5) dont l'autre extrémité fait corps avec le raidisseur (6) ce dernier se prolonge par la tige mâle (1) de sorte que la tige rigide (5) et la tige mâle (1) forment les deux branches d'un U majuscule dont la partie centrale est occmpée par le raidisseur (6).

L'embase comprend un ensemble femelle (3) constitué d'un logement (4) destiné à recevoir l'embout (7)de la tige mâle (1) et des moyens (8,24) de retenue du dit embout (7) à l'intérieur du logement (4). Le logement (4) a la forme d'un canal allongé creusé dans l'épaisseur de l'embase (10) et d'axe (28) parallèle à celui de la tige rigide (5) et au plan de l'épingle. L'écartement entre les axes (38,28) de la tige rigide (5) et du logement (4) est sensiblement le même que celui existant entre ceux (38,39) de la tige rigide (5) et de la tige mâle (1) à proximité du raidisseur (6).

Le logement (4) (figures 3,7,8 a et 9) s'ouvre vers l'exterieur par un passage d'entrée (21) de même largeur que l'embout (7) et débouchant sur la face supérieure (9) de l'embase (10) la largeur entre les parois latérales internes (35) du logement (4) est sensiblement la même que la largeur de l'embout (7),formant ainsi un emplacement (25) pour l'embout (7). Le logement (4) est fermé en bout sur son fond arrière opposé à l'embout (7) par une butée (23), tandis que sur la partie avant proche de l'embout (7)au moins une des parois latérales (35) du logement au voisinage de la surface supérieure (9) de l' embase se prolonge,hors du logement,parallèlement à son axe (28).

Sous forme d'une lèvre (8) évidée sur sa partie inférieure et débordant à sa partie supérieure sur l'alignement des oarois (35) du passage d'entrée (21). Pour la suite on considère qu'il éxiste une levre sur chacune des deux parois (35). Ces deux lèvres (9) sont placées symétriquement par rapport au plan passant par l'axe du logement (28) et perpendiculairement au plan de l'épingle. Ainsi une coupe transversale du logement selon la direction AA (fig.9) montre une section sensiblement carrée de celui-ci la largeur du passage d'entrée (21) étant égale à la largeur entre les parois (35) du logement (4). La section transversale au niveau de la lèvre (8) (fig. 8 a,8 b) montre que l'alignement du passage d'entrée (21) est partiellement occupé par les faces (20) des lèvres en regard l'une de l'autre,l'espace entre ces deux faces (20) définit le passage réduit (26) dont la largeur est inférieure au diamètre de l'embout (7). La face intérieure supérieure (22) de la lèvre est en général plate et parallèle au plan de l'épingle. Ce profil convient aussi bien pour une épingle réutilisable que pour une épingle inviolable.Pour une épingle réutilisable,il peut être intéréssant que la dite face (22) ait un profil s'évasant vers le haut en se rapprochant du plan mésian du passageréduit (26)(fig. 8 c),alors que dans la variante inviolable ce profil du plafond (22) a la forme d'une griffe dirigée vers le bas et se rapprochant du dit plan médian.

Les bords intérieurs intérieurs (27) et la face (22) des lèvres (8) délimitent dans le prolongement du fond intérieur (36) du logement (4) un emplacement suffisant pour l'embout (7).

La partie avant du logement comporte des moyens de retenue (24) collaborant avec des moyens de retenue (17,74) portés par l'embout (7) pour empécher celui-ci de resortir en glissant selon son axe (18) du logement.

Ces moyens (24) consistent d'une part (fig.9) en un cran de retenue en relief orienté vers le haut d'arête transversale (24) perpendiculaire à l'axe (28) du logement (4) et placé sur la partie avant du logement(4) de sorte que le fond (36) du logement soit légerement obturé, d'autre part par la face arrière (37) des lèvres débordant sur le passage d'entrée. La tige rigide (5) est plus large selon une direction parallèle au plan de l'épingle pour que la distance entre le raidisseur (6) et l'embase (10) reste fixe et que les faces de l'embase et du raidisseur restent dans le même plan de façon à empécher l'embout (7) de se retirer par glissement parallèle à son axe (18),de son logement (4) lors d'un effort exercé sur l'épingle.

Le raidisseur (6) a une forme extérieure en arc de cercle (12) et forme un diamètre selon une corde intérieure (13).

La tige mâle (1) possède une section constante (Fig. 2 b et 2 d) et se prolonge vers son extrémité libre par l'embout (7) de longueur égale à la longueur du logement (4) plus des lèvres (8) est destiné à passer à travers le passage d'entrée (21) et le passage réduit (26) entre les lèvres (8). Cet embout (7) possède des moyens de retenue (17,34) évitant sa sortie du logement par un déplacement parallèle à l'axe (18). Celui-ci consiste en un méplat parallèle au plan de l'épingle creusé dans la partie inférieure de l'embout et dont le bord avant (33) de l'embout (fig. 2 b,2 d,5 a,5 b,6 b,6 c et 6 d) constitue un épaulement (33) qui s'appuie sur l'arête de retenue (24) du logement (4).

De préférence le méplat (34) possède une longueur voisine de celle des lèvres. En position normale,l'arête (24) se trouve à mi-longueur entre les deux bords du méplat. L'épaulement (33) du méplat (34) s'appuyant sur l'arête de retenue(24) du logement suffit à lui seul à maintenir axialement l'embout (7) dans le logement (4).

Selon une première variante (fig.7) la tige mâle(1) se prolonge vers son extrémité libre par un embout (7) comportant une partie cylindrique (16) de même section ou diamètre que la tige mâle (1) puis un épaulement (17) jouant le role de moyen de retenue et se termine par un cône (14) La section ou diamètre (15) après épaulement est légèrement supérieure à celle ou celui de la tige mâle (1) et est perpendiculaire à l'axe (18) du cône (14). La différence de diamètre entre le diamètre (15) après épaulement et diamètre(16) de la partie cylindrique (16) est de 10% ou 30% de préférence 20%.

Cet épaulement (17) s'appuie sur l'arête de retenue (24) obturant partiellemnt la partie avant du logement et sur la face arrière (37) des lèvres.

L'axe (39) de la tige mâle(1) et l'axe de l'embout(7) sont en général confondus (fig. 2 a et 2 c). Selon une variante (fig. 7) ils peuvent néamoins faire entre eux un angle de quelques degrés de sorte que lorsque la tige mâle est déplacée élastiquement au-dessus du passage d'entrée du logement,l'axe (18) de l'embout soit parallèle aux axes d'entrée (21) et du passage réduit (26).

Le cône (14) est affûté en pointe avec un angle voisin de 30 degrés lui permettant de percer tout matériau facilement transperçable.

Selon une variante inviolable la partie supérieure de l'embout (7) qui vient en contact avec la face (22) comporte des moyens de blocage inviolable coopérant avec la dite face (22) empéchant le retrait de l'embout (7)hors du logement (4) en exerçant une traction sur l'embout perpendiculairement au plan de l'épingle.

Dans le cas le plus simple,ces moyens sont un méplat (2) creusé dans l'embout (7) dont le plan est parallèle à son axe (18) et parallèle au plan de l'épingle, Selon une variante (fig. 2c et 6 c) ces moyens sont constitués de deux évidements élémentaires (2) longitudinaux à fond plat parallèle au plan de l'épingle. Selon une autre variante (fig. 6 d) ces évidements sont constitués par deux rainures longitudinales (2) à fond creux. Le passage d'entrée (21) permettant à l'embout (7) de pénétrer dans le logement (4) a un espace (25) qui correspond au diamètre de l'embout(7). Le passage réduit (26) défini par les bords les plus proches entre les lèvres (8) et la paroi opposés du logement(cas de lèvre unique) ou entre les deux lèvres (8) s'agrandit lorsqu'on appuie l'embout sur la face supérieure des lèvres par flexibilité des lèvres et du corps du logement jusqu'à la largeur de l'embout pour le laisser pénétrer dans le passage réduit alors élargi momentanément et prendre place dans le logement (4).

Les lèvres (8) ont une élasticité qui permet à l'embout (7) de pénétrer dans son logement et de resortir à volonté dans la version réutilisable. En effet le contact entre la surface supérieure de l'embout(7) et la surface intérieure supérieure (22) de la lèvre (8) s'effectue selon un plan tangeant qui est incliné vers le haut en se rapprochant vers le plan de symétrie du logement de sorte que lorsqu'une traction s'exerce sur l'embout (7) perpendiculairement au plan de l'épingle et à son axe longitudinal (18) pour retirer l'embout du logement(4),la lèvre s'écarte latéralement de façon à ce que le passage réduit s'élargisse au diamètre de l'embout qui peut resortir de son logement.

Selon la version inviolable les lèvres (8) s'écartent élastiquement pour laisser entrer l'embout (7) muni de méplat,évidements,ou rainures sur sa partie supérieure puis se referment en bloquant l'embout à l'intérieur du logement, qui ne peut en resortir ni par glissement parallèlement à l'axe du logement,ni par le passage d'entrée du couloir,ni par un déplacement perpendiculaire au plan de l'épingle. En effet le contact entre la surface supérieure de l'embout et la face (22) intérieure supérieure de la lèvre s'effectue selon un plan tangeant qui est paralièle au plan de l'épingle ou mieux qui est incliné vers le bas en se rapprochant vers le plan de symetrie du logement de sorte que lorsqu'une traction vers le haut s'exerce sur l'embout perpendiculairement au plan de l'épingle et à son axe longitudinal (18) pour retirer l'embout du logement,la lèvre ne soit pas soumise à une force latérale suffisante pour s'écarter latéralement et que la largeur du passage réduit reste inférieure au diametre de l'embout.

Selon un mode préféré d'éxécution,l'épingle obtenue par moulage a des dimensions de 50mm de long,10mm de large et une épaisseur de 1,5mm,l'aire utilisable à l'intérieur des tiges est de 40mm de long sur 7mm de large; la tige rigide a une largeur de 2mm; le diamètre de la tige mâle est sensiblement constant à 1,5mm; la face inférieure de l'embout comporte un moyen de retenue constitué d'un méplat de 0,4mm de profondeur sur une longueur de 4mm. Le logement a une section transversale sensiblement carré de 1,8mm de côté et une longueur de 5mm. les levres sont longues de 2mm et le passage réduit est voisin de 1mm. Selon la variante inviolable,la partie supérieure de l'embout comporte des moyens de maintien constitués de deux évidements élémentaires longitudinaux à fond plat de 2mm de longueur et 0,5 de profondeur.

L'épingle trouve une application particulièrement intéréssante pour maintenir un drain nommé lame de Delbet hors d'une plaie (29)(fig.10). Cette lame caoutchoutée est repliée plusieurs fois sur elle-même en accordéon et est traversée perpendiculairement à la direction des plis (31,32) par la tige mâle (1) de l'épingle de sorte qu'une partie du drain est repliée dans l'aire utile de l'épingle. La présence de cette lame fait épaisseur entre les deux tiges de l'épingle dont la fermeture s'effectue sans difficulté. Ainsi placée en travers du drain,l'épingle permet à elle seule sans l'intermédiaire d'un disque,de retenir l'extrémité du drain hors de la plaie (29).

## Revendications

1. Epingle comportant une embase (10), une tige rigide (5), une tige mâle (1), un logement (4) d'axe parallèle à la longueur de l'épingle pour l'embout (7) de la tige mâle (1), l'embase (10) supportant le dit logement (4) et étant reliée à l'une des extrémités de la tige rigide (5), l'autre extrémité de la tige rigide (5) et une extrémité de la tige mâle (1) formant un U majuscule dont les branches sont constituées par les dites tiges (1, 5), le logement (4) comportant deux parois (35) débouchant directement sur la face supérieure de l'embase par le passage d'entrée (21) de sorte que l'embout (7) de la tige mâle (1) est introduite au fond du logement (4) par un mouvement unique de déplacement de la tige mâle perpendiculaire à l'axe du logement dans un plan perpendiculaire au plan de l'épingle, caractérisée en ce que l'embout (7) est maintenu latéralement dans le logement (4) par des moyens de maintien (8) qui définissent un passage réduit prolongeant axialement le passage d'entrée (21), le dit passage réduit (26) étant inférieur au diamètre de l'embout (7) et pouvant s'élargir au diamètre de l'embout par écartement élastique des dits moyens dans un plan parallèle au plan de l'épingle sous la pression de l'embout (7) contre les dits moyens (8), pression s'exerçant dans un plan perpendiculaire au plan de l'épingle et à l'axe du logement (4).

2. Epingle selon la revendication 1 caractérisée en ce qu'elle comporte un raidisseur relié à l'autre extrémité de la tige rigide (5) et à une extrémité de la tige mâle(1) et constituant la partie centrale du U majuscule.

3. Epingle selon l'une des revendication 1 ou 2, caractérisée en ce que les moyens de maintien sont constitués par une lèvre (8) qui prolonge longitudinalement au moins une des parois latérale (35) du logement (4),qui est évidée sur sa partie inférieure et qui débordent sur l'alignement des parois (35) du passage d'entrée (21).

4. Epingle selon l'une des revendications précédentes caractérisée en ce que chacune des deux parois (35) est prolongée par une lèvre dont les faces (20) en regard l'une de l'autre définissent le passage réduit (26) inférieur au diamètre de l'embout (7).

5. Epingle selon l'une des revendications 3 ou 4 caractérisée en ce que, selon une variante réutilisable de l'epingle, le contact entre la surface supérieure de l'embout et la face intérieure supérieure (22) de la lèvre (8) s'effectue selon un plan tangeant, qui est incliné vers le haut en se rapprochant vers le plan symétrie du logement (4) de sorte que lorsqu'une traction s'exerce sur l'embout (7) perpendiculairement au plan de l'épingle et à son axe longitudinal (18) pour retirer l'embout (7) du logement (4), la lèvre (8) s'écarte latéralement de façon à ce que le passage réduit (26) s'élargisse au diamètre de l'embout (7) qui peut resortir du logement (4).

6. Epingle selon l'une des revendications 3 ou 4 caractérisée en ce que, selon une variante inviolable de l'épingle, le contact entre la surface supérieure de l'embout (7) et la face intérieur supérieure (22) de la lèvre (8) s'effectue selon un plan tangeant qui est incliné vers le bas en se rapprochant vers le plan de symètrie du logement (4) de sorte que lorsqu'une traction s'exerce vers le haut sur l'embout(7) perpendiculairement au plan de l'épingle et à son axe longitudinal (18) pour retirer l'embout (7) du logement (4),la lèvre (8) ne soit pas soumise à une force latérale suffisante pour s'écarter et pour que la largeur du passage réduit (26) reste inférieur au diamètre de l'embout (7).

7. Epingle selon l'une des revendications précédentes,caractérisée en ce que l'embout (7) et le logement (4) comportent des moyens de retenue (17, 33, 34, 24) collaborant ensemble de sorte que le dit embout ne peut être retiré du logement par glissement de l'embout parallèle à l'axe du logement.

8. Epingle selon la revendication 7 caractérisée en ce que les moyens de retenue sont constitués d'un épaulement (17, 33) de l'embout se bloquant contre une arête transversale (24) obturant partiellement le fond du logement sur sa partie avant.

9. Epingle selon l'une des revendications précédentes caractérisée en ce qu'elle est moulée monobloc et ne possède que des simples épaisseurs séparées par un espace vide selon une direction perpendiculaire au plan de l'épingle de sorte qu'elle est obtenue par injection dans un moule simple en deux parties.

10. Drain chirurgical pour la supuration des plaies, caractérisée en ce qu'il est maintenu hors de la plaie (29) au moyen d'une épingle selon l'une des revendications précédentes.

## Patentansprüche

1. Sicherheitsnadel bestehend aus einer Bodenplatte (10), einem festen Schenkel (5), einem einführbaren Schenkel (1), einem Sitz für das Ansatzstück (7) des einführbaren Schenkels, dessen Achse parallel zur Länge der Sicherheitsnadel verläuft, wobei die Bodenplatte (1) besagten Sitz (4) trägt und mit einem Ende des festen Schenkels (5) verbunden ist, wobei weiterhin das andere Ende des festen Schenkels (5) und ein Ende des einführbaren Schenkels (1) ein U bilden, dessen Arme aus besagten Schenkeln (1,5) bestehen, wobei weiterhin der Sitz (4) zwei Seitenwände (35) trägt, die durch die Eintrittsöffnung (21) direkt zur Oberseite der Bodenplatte führen und zwar dergestalt, daß das Ansatzstück (7) des einführbaren Schenkels (1), der sich senkrecht zur Sitzachse befindet, durch eine einzige senkrechte Verschiebungsbewegung bezüglich der Ebene der Sicherheitsnadel auf den Grund des Sitzes eingeführt wird, dadurch gekennzeichnet, daß das Ansatzstück (7) durch Befestigungselemente (8) seitlich im Sitz (4) gehalten wird, welche eine verengte Öffnung definieren, , die die Eintrittsöffnung (21) in axialer Richtung verlängern, wobei der Durchmesser der verengten Öffnung (26) kleiner ist als der Durchmesser des Ansatzstücks (7) und sich auf den Durchmesser des Ansatzstücks dadurch erweitern kann, daß die genannten Befestigungselemente sich parallel zur Ebene der Sicherheitsnadel spreizen unter dem Druck des Ansatzstücks (7) gegen besagte Befestigungselemente (8), wobei der Druck senkrecht zur Ebene der Sicherheitsnadel und zur Achse des Sitzes (4) ausgeübt wird.

2. Sicherheitsnadel gemäß Anspruch 1, dadurch gekennzeichnet, daß sie ein Versteifungselement enthält, das das andere Ende des festen Schenkels (5) und ein Ende des einführbaren Schenkels (1) verbindet und den zentralen Teil des U darstellt.

3. Sicherheitsnadel gemäß einem der Ansprüche 1 oder 2, dadurch gekennzeichnet, daß daß die Befestigungselemente durch eine Lippe (8) gebildet werden, die zumindest eine Seitenwand (35) des Sitzes (4) in Längsrichtung verlängert, die auf ihrer Unterseite ausgehöhlt ist und die über die Abmessung der Seitenwände (35) der Eintrittsöffnung (21) hinausragen.

4. Sicherheitsnadel gemäß einem der Ansprüche 1 - 3, dadurch gekennzeichnet, daß jede der zwei Seitenwände (35) durch eine Lippe verlängert wird, deren einander gegenüberliegende Seiten (20) die verengte Öffnung (26) mit kleinerem Durchmesser als das Ansatzstück (7) definieren.

5. Sicherheitsnadel gemäß einem der Ansprüche 3 oder 4, dadurch gekennzeichnet, daß - gemäß einer wiederverwendbaren Variante der Sicherheitsnadel - der Kontakt zwischen der oberen Oberfläche (Oberflächenspitze ?) des Ansatzstücks und der oberen Innenseite (22) der Lippe (8) entlang einer Berührungsfläche erfolgt, die nach oben geneigt ist und sich der Symmetrieebene des Sitzes (4) so annähert, daß - wenn auf das Ansatzstück (7) ein Zug senkrecht zur Ebene der Sicherheitsnadel und zu seiner Längsachse (18) ausgeübt wird, um das Ansatzstück (7) aus dem Sitz (4) zu ziehen - die Lippe 8 sich seitlich so entfernt, daß die verengte Öffnung (26) sich auf den Durchmesser des Ansatzstücks (7) vergrößert, welches somit den Sitz (4) wieder verlassen kann.

6. Sicherheitsnadel gemäß einem der Ansprüche 3 oder 4, dadurch gekennzeichnet, daß - gemäß einer unverletzlichen Variante der Sicherheitsnadel - der Kontakt zwischen der oberen Oberfläche (Oberflächenspitze ?) des Ansatzstücks und der oberen Innenseite (22) der Lippe (8) entlang einer Berührungsfläche erfolgt, die nach unten geneigt ist und sich der Symmetrieebene des Sitzes (4) so annähert, daß - wenn auf das Ansatzstück (7) ein Zug nach oben senkrecht zur Ebene der Sicherheitsnadel und zu seiner Längsachse (18) ausgeübt wird, um das Ansatzstück (7) aus dem Sitz (4) zu ziehen - die Lippe (8) keiner so großen seitlichen Kraft unterworfen wird, die ausreicht, die Lippe zu entfernen und daß deswegen die Größe der verengten Öffnung (26) kleiner bleibt als der Durchmesser des Ansatzstücks (7).

7. Sicherheitsnadel gemäß einem der vorstehenden Ansprüche, dadurch gekennzeichnet, daß das Ansatzstück (7) und der Sitz (4) Rückhaltevorrichtungen (17,33,34,24) tragen, die so zusammenwirken, daß das Ansatzstück nicht durch parallelverschiebung zur Sitzachse aus dem Sitz gezogen werden kann.

8. Sicherheitsnadel gemäß Anspruch 7, dadurch gekennzeichnet, daß die Rückhaltevorrichtungen (17,33) durch eine Ausbuchtung des Ansatzstücks gebildet werden, die sich mit einer transversalen Kante (24), die den Boden des Sitzes teilweise zu seiner Vorderseite verschließt, verhakt.

9. Sicherheitsnadel gemäß einem der vorstehenden Ansprüche, dadurch gekennzeichnet, daß sie aus einem Block gegossen wird und nur einfache Dicken besitzt, die durch einen Leerraum getrennt sind, der in senkrechter Richtung zur Ebene der Sicherheitsnadel verläuft und erhalten wird durch Injektion in eine einfache zweiteilige Gußform.

10. Chirurgische Drainage-Kanüle für Wundsekrete, dadurch gekennzeichnet, daß sie mit Hilfe einer Sicherheitsnadel gemäß einem der vorstehenden Ansprüche außerhalb der Wunde (29) gehalten wird.

## Claims

1. Safety-pin including a seat (10), a rigid rod (5), an elongated rod (1), a case (4), having an axis parallel with the lengt of the safety-pin, for the spike (7) of the elongated rod (1), the seat (10) bearing the said case (4) and being joined with one of the extremities of the rigid rod (5), the other extremity of the rigid rod (5) and one extremity of the elongated rod (1) forming a capital U,the branches of which are constitued by the said rods (1,5), the case (4) including two walls (35) opening directly onto the upper face of the seat (10) through the entry passage (21) so that the spike (7) of the elongated rod (1) is introduced into the bottom of the case (4) by a single shifting movement of the elongated rod perpendicular to the axis of the case in a plane perpendicular to the plane of the safety-pin, characterized in that the spike (7) is locked sideway in the case (4) by locking means (8) which define a reduced passage axially extending the entry passage (21),the said reduced passage (26) being smaller than the diameter of the spike (7) and being able to be broadened up to the diameter of the spike by resilient broadening of the said means in a plane parallel to the plane of the safety-pin under pressure of the spike (7) against the said means (8), that pressure acting in a plane perpendicular to the plane of the safety-pin and to the axis of the case (4).

2. Safety-pin according to claim 1 characterized in that it includes a stiffener joined with the other extremity of the rigid rod (5) and with one extremity of the elongated rod (1) and constituting the central part of the capital U.

3. Safety-pin according to one of the claims 1 or 2 Characterized in that the locking means (8) are constituted with a lip (8) which extends longitudinally at least one of the lateral walls (35) of the case (4), which is hollowed at its lower part and which extends beyond the alignement of the walls (35) of the entry passage (21).

4. Safety-pin according to one of the claims 1 to 3 characterized in that each of the two walls (35) is prolonged with a lip,of which the sides (20) facing each other define the reduced passage (26) smaller than the diameter of the spike (7).

5. Safety- pin according to one of the claims 3 or 4 characterized in that, in accordance with one reusable embodiment of the safety-pin, the contacting betiween the upper surface of the spike and the inner upper side (22) of the lip (8) is carried out in a tangment plane, which is tilted upward nearing the symmetry plane of the case (4) so that when a pulling action is operated on the spike (7) perpendicularly to the plane of the safety-pin and to its longitudinal axis (18) in order to withdraw the spike (7) from the case (4), the lip (8) is spread apart sideway so that the reduced passage (26) is broadened up to the diameter of the spike (7) which can come out of the case (4).

6. Safety-pin according to one of the claims 3 or 4 characterized in that, in accordance with one inviolable embodiment of the safety-pin, the contacting betiween the upper surface of the spike (7) and the inner upper side (22) of the lip (8) is carried out in a tangent plane which is tilted downward nearing the symmetry plane of the case (4) so that when a pulling action is operated upward on the spike (7) perpendicularly to the plane of the safety-pin and to its longitudinal axis (18) in order to withdraw the spike (7) from the case (4), the lip (8) is not subjectet to a sideway force sufficient for being spread apart so that the width of the reduced passage (26) remains smaller than the diameter of the spike (7).

7. Safety-pin according to one of the preceding claims characterized in that the spike (7) and the case (4)include retaining means (17,33,34,24) acting together so that the said spike cannot be pulled out of the case by a parallel sliding of the spike to the axis of the case.

8. Safety-pin according to claim 7characterized in that the retaining means are constituted of a shoulder (17, 33) of the spike resting against a transverse edge (24) partly occluding the bottom of the case (4) on its front part.

9. Safety-pin according to one of the preceding claims characterized in that it is integrally moulded and it has only single layers separated by an empty space in a direction perpendicular to the plane of the safety-pin so that it is obtained by injection in a single split mould.

10. surgical drain for suppurating of sores characterized in that it is kept out of the sore (29) with a safety-pin according to one of the preceding claims.
